# EUROPÄISCHE PATENTANMELDUNG

(11) **EP 3 667 164 A1**
(43) Veröffentlichungstag der Anmeldung: **17.06.2020**
(21) Anmeldenummer: 19209644.4
(22) Anmeldetag: 18.11.2019
(51) Int. Cl.: F23D 14/02, F23Q 9/00, F23D 14/26, F24H 1/10

(54) **HEIZVORRICHTUNG, INSBESONDERE DURCHLAUFERHITZER, SOWIE ZÜNDBRENNERVORRICHTUNG**

(30) Priorität: 13.12.2018 PT 2018115209
(71) Anmelder: Bosch Termotecnologia S.A., 3800-533 Aveiro (PT)
(72) Erfinder: Oliveira, Nuno, 3850-577 Branca (PT); Guilherme, David Carvalho, 3810-376 Aveiro (PT); Ferreira, Luis Terra, 3860-087 Avanca (PT)
(74) Vertreter: Bee, Joachim

(57) **Zusammenfassung**

Die Erfindung betrifft eine Heizvorrichtung (10), insbesondere Durchlauferhitzer (12), umfassend einen Brenner (14) und einen Zündbrenner (16), dadurch gekennzeichnet, dass der Zündbrenner (16) derart angeordnet ist. Es wird vorgeschlagen den Zündbrenner (16) derart anzuordnen, dass sich eine vorgesehene Austrittsrichtung (A) einer vorgesehenen Zündflamme des Zündbrenners (16) in Schräglage gegenüber einer Brenneroberfläche (18) des Brenners (14) befindet. Die Erfindung betrifft auch Zündbrennervorrichtung (27) für eine Heizvorrichtung (10), umfassend einen Zündbrenner (16) und eine Halterung (25) für den Zündbrenner (16). Dabei wird vorgeschlagen, dass die Halterung (25), bezogen auf eine vorgesehene Austrittsrichtung (A) einer vorgesehenen Zündflamme, einen in Schräglage befindlichen Montageabschnitt (26) aufweist.

## Beschreibung

Die vorliegende Erfindung betrifft eine Heizvorrichtung, insbesondere einen Durchlauferhitzer, umfassend einen Brenner und einen Zündbrenner, sowie eine Zündbrennervorrichtung für eine Heizvorrichtung, umfassend einen Zündbrenner und eine Halterung für den Zündbrenner.

### Stand der Technik

Das Dokument US6164959A offenbart einen Zündbrenner mit einer Halterung für den Zündbrenner.

### Offenbarung der Erfindung

Die vorliegende Heizvorrichtung mit den Merkmalen des Hauptanspruchs hat gegenüber dem Stand der Technik den Vorteil, dass sich eine vorgesehene Austrittsrichtung einer vorgesehenen Zündflamme des Zündbrenners in Schräglage gegenüber einer Brenneroberfläche des Brenners befindet. Dadurch kann eine bessere Zündung des Brenners erfolgen.

Durch die in den Unteransprüchen aufgeführten Merkmale sind vorteilhafte Weiterbildungen der Erfindung nach dem Hauptanspruch möglich. So ist es vorteilhaft, wenn der Zündbrenner mittels einer Halterung am Brenner angeordnet ist, wobei die Halterung bezogen auf die vorgesehene Austrittsrichtung einer vorgesehenen Zündflamme des Zündbrenners, einen in Schräglage befindlichen Montageabschnitt aufweist. So kann eine besonders einfache Montage des Zündbrenners erfolgen.

Vorteilhaft ist es auch, wenn sich der Montageabschnitt bezogen auf eine Längsachse des Zündbrenners in einer Schräglage befindet, wodurch ebenfalls eine einfache Montage des Zündbrenners erfolgen kann.

Die vorliegende Zündbrennervorrichtung mit den Merkmalen des nebengeordneten Anspruchs hat gegenüber dem Stand der Technik den Vorteil, dass die Halterung, bezogen auf eine vorgesehene Austrittsrichtung einer vorgesehenen Zündflamme, einen in Schräglage befindlichen Montageabschnitt aufweist. So kann die Zündbrennervorrichtung besonders einfach so montiert werden, dass eine bessere Zündung, beispielsweise eines Brenners einer Heizvorrichtung, erfolgen kann.

So ist es auch vorteilhaft, wenn sich der Montageabschnitt bezogen auf eine Längsachse des Zündbrenners in einer Schräglage befindet, wodurch eine besonders einfache Montage der Zündbrennervorrichtung erfolgen kann.

### Zeichnungen

In den Zeichnungen sind Ausführungsbeispiele der Erfindung schematisch dargestellt und in der nachfolgenden Beschreibung näher erläutert. Es zeigen
- Fig. 1: eine schematische Darstellung einer Heizvorrichtung mit einem Brenner und einem Zündbrenner,
- Fig. 2: eine perspektivische Darstellung einer Zündbrennervorrichtung mit einem Zündbrenner und eine Halterung für den Zündbrenner,
- Fig. 3: eine perspektivische Seitenansicht der Zündbrennervorrichtung mit einem Zündbrenner und eine Halterung für den Zündbrenner,

### Beschreibung der Ausführungsbeispiele

In der Fig. 1 ist eine schematische Darstellung einer Heizvorrichtung 10, im vorliegenden Fall ein Durchlauferhitzer 12, mit einem Brenner 14 und einem Zündbrenner 16 gezeigt. Die Heizvorrichtung 10 zeichnet sich vor allem dadurch aus, dass der Zündbrenner 16 derart angeordnet ist, dass sich eine vorgesehene Austrittsrichtung A einer vorgesehenen Zündflamme des Zündbrenners 16 in Schräglage gegenüber einer Brenneroberfläche 18 des Brenners 14 befindet. Dadurch kann ein besserer Kontakt der Zündflamme mit der Brenneroberfläche 18 des Brenners hergestellt werden, wodurch eine bessere Zündung des Brenners 14 erfolgen kann.

Bei dem Brenner 14 handelt es sich dabei um einen Gasbrenner 20, dem Gas und Luft über eine Zuführöffnung 22 zugeführt wird. Das resultierende Gas-Luft-Gemisch gelangt dann über eine Mischkammer 24 zur Brenneroberfläche 18 welche Austrittsöffnungen 23 für das Gas-Luft-Gemisch aufweist. An der Brenneroberfläche 18 wird das Gas-Luft-Gemisch mittels des Zündbrenners 16 gezündet.

Der Zündbrenner 16 ist mittels einer Halterung 25 am Brenner angeordnet, wobei die Halterung bezogen auf die vorgesehene Austrittsrichtung A einer vorgesehenen Zündflamme des Zündbrenners 16, einen in Schräglage befindlichen Montageabschnitt 26 aufweist. So kann der Zündbrenner 16 so an den Brenner 14 angebracht werden, dass ein besserer Kontakt zwischen der Brenneroberfläche 18 des Brenners 14 und der vorgesehen Zündflamme entsteht, wodurch wiederum eine Bessere Zündung des Brenners 14 erfolgen kann.

In Fig. 2 ist eine perspektivische Darstellung einer Zündbrennervorrichtung 27 mit dem Zündbrenner 16 und der Halterung 25 für den Zündbrenner 16 gezeigt. Neben dem Zündbrenner 16 weist die Zündbrennervorrichtung auch eine Zündelektrode 38 und eine lonisationselektrode 52 auf. Diese werden wie der Zündbrenner 16 auch durch die Halterung 25 gehalten.

Bei dem Zündbrenner 16 handelt es sich um einen weiteren Gasbrenner 28. Er kann im Rahmen dieser Erfindung auch als Pilotbrenner verstanden werden. Dem Zündbrenner 16 wird Gas über eine Zuführleitung 30 zugeführt, während gleichzeitig Luft über eine weitere Zuführleitung 32 angesaugt wird. Die weitere Zuführleitung 32 ist dabei mit einem Metallnetz 40 überdeckt, so dass kein Schmutz, wie z.B. Staub, in die weitere Zuführleitung 32 eindringen kann. Über eine Mischleitung 34 werden das Gas und die Luft bis zu einem Brennerkopf 36 geführt, wo das resultierende Gas-Luft-Gemisch mittels einer Zündelektrode 38, welche einen Zündfunken zum Brennerkopf 36 erzeugt, entzündet wird.

Der Brennerkopf weist eine erste Flammenaustrittsöffnungen 46 welche der Zündelektrode 36 zugewandt ist. Die erste Flammenaustrittsöffnung 46 ist dazu vorgesehen einen Teil des Gas-Luft-Gemischs für eine Zündung der Zündbrenners 16 in Richtung der Zündelektrode 38 zu lenken. Nun weist der Brennerkopf 36 einen umlaufenden Öffnungsspalt 42 auf, mittels welchem eine initiale Flammenausbildung um den gesamten Brennerkopf 36 erzeugt wird und die Zündung verbessert wird. So kann auch einfacher eine Flammenausbildung an einer zweiten Flammenaustrittsöffnung 48 und an einer zweiten Flammenaustrittsöffnung 50 erfolgen. Die zweite Flammenaustrittsöffnung 48 ist dabei der Brenneroberfläche 18 zugewandt. Sie ist dazu vorgesehen einen weiteren Teil des Gas-Luft-Gemischs in Richtung der Brenneroberfläche 18 des Brenners 14 zu lenken und eine Zündflamme in Austrittsrichtung A für den Brenner 14 zu erzeugen (siehe Fig. 1). Die dritte Flammenaustrittsöffnung 50 wiederum ist einer lonisationselektrode 52 zugewandt, die dazu vorgesehen ist eine Flamme des Brenners 14 zu überwachen. Dabei ist die dritte Flammenaustrittsöffnung 50 dazu vorgesehen einen weiteren Teil des Gas-Luft-Gemischs in Richtung der lonisationselektrode 52 zu lenken, um an einem unteren Ende 54 der lonisationselektrode eine Flamme zu erzeugen, welche die lonisationselektrode 52 für eine genauere Messung auf eine Grundtemperatur erwärmen soll.

Wie bereits erwähnt weist die Halterung 25 der Zündbrennervorrichtung 27 einen Montageabschnitt 26 auf. Der Montageabschnitt 26 kann im Rahmen dieser Erfindung auch als ein Teil der Halterung verstanden werden, der eigens dafür ausgebildet ist den Zündbrenner 16 an einen Brenner 16, wie in Fig. 1 gezeigt, zu montieren.

Im gezeigten Fall weist der Montageabschnitt 26 eine Montagefläche 56 auf. Die Montagefläche 56 ist dazu vorgesehen bei einer Montage an einen Brenner 14 an diesen im Wesentlichen großflächig anzugrenzen, wodurch eine stabile Montage gewährleistet werden kann.

In Fig. 3 ist eine schematische Seitenansicht der Zündbrennervorrichtung 27 mit dem Zündbrenner 16 und der Halterung 25 für den Zündbrenner 16 gezeigt. Im gezeigten Fall sind die Montagefläche 56 und die vorgesehene Ausstrahlungsrichtung A der vorgesehenen Zündflamme nicht parallel und nicht orthogonal zueinander. Im Rahmen dieser Erfindung soll darunter vor allem verstanden werden, dass die Montagefläche 56, die auch als Montageebene 58 verstanden werden kann, mit einer Längsachse 60, entsprechend der vorgesehenen Austrittsrichtung A, der vorgesehenen Zündflamme einen Schnittwinkel *α* aufweist der nicht 0° und nicht 90° beträgt. Im vorliegenden Fall ist der Schnittwinkel *α* größer als 0° und kleiner als 90°, insbesondere größer als 45° und kleiner als 90°.

Darüber hinaus befindet sich Halterung 25 bezogen auf eine Längsachse 62 des Zündbrenners 16 ebenfalls in einer Schräglage, wodurch mehr Raum zum Anbringen von Leitungen geschaffen wird. So können Signalleitungen an die Zündelektrode 38 oder die lonisationselektrode 52 als auch an die Zuführleitung 30 des Zündbrenners 16 für Gas einfacher montiert werden.

Entsprechend sind die Montagefläche 56, bzw. die Montageebene 58, und die Längsachse 62 des Zündbrenners 16 nicht parallel und nicht orthogonal zueinander. Im Rahmen dieser Erfindung soll darunter vor allem verstanden werden, dass die Montagefläche 56 mit einer Längsachse 62 des Zündbrenners 16 einen weiteren Schnittwinkel *β* aufweist der nicht 0° und nicht 90° beträgt. Im vorliegenden Fall ist der Schnittwinkel größer als 0° und kleiner als 90°, insbesondere größer als 0° und kleiner als 45°.

## Patentansprüche

1. Heizvorrichtung (10), insbesondere Durchlauferhitzer (12), umfassend einen Brenner (14) und einen Zündbrenner (16), **dadurch gekennzeichnet, dass** der Zündbrenner (16) derart angeordnet ist, dass sich eine vorgesehene Austrittsrichtung (A) einer vorgesehenen Zündflamme des Zündbrenners (16) in Schräglage gegenüber einer Brenneroberfläche (18) des Brenners (14) befindet.

2. Heizvorrichtung (10) nach Anspruch 1, **dadurch gekennzeichnet, dass** der Zündbrenner (16) mittels einer Halterung (25) am Brenner (16) angeordnet ist, wobei die Halterung (25) bezogen auf die vorgesehene Austrittsrichtung (A) einer vorgesehenen Zündflamme des Zündbrenners (16), einen in Schräglage befindlichen Montageabschnitt (26) aufweist.

3. Heizvorrichtung (10) nach Anspruch 2, **dadurch gekennzeichnet, dass** sich der Montageabschnitt (26) bezogen auf eine Längsachse (62) des Zündbrenners (16) in einer Schräglage befindet.

4. Zündbrennervorrichtung (27) für eine Heizvorrichtung (10), umfassend einen Zündbrenner (16) und eine Halterung (25) für den Zündbrenner (16), **dadurch gekennzeichnet, dass** die Halterung (25), bezogen auf eine vorgesehene Austrittsrichtung (A) einer vorgesehenen Zündflamme, einen in Schräglage befindlichen Montageabschnitt (26) aufweist.

5. Zündbrennervorrichtung (27) nach Ansprüche 4, **dadurch gekennzeichnet, dass** sich der Montageabschnitt (26) bezogen auf eine Längsachse (62) des Zündbrenners (16) in einer Schräglage befindet.
